# FASCICULE DE BREVET EUROPEEN

(11) **EP 0 378 485 B1**
(45) Date de publication et mention de la délivrance du brevet: **03.11.1993**
(21) Numéro de dépôt: 90400091.6
(22) Date de dépôt: 12.01.1990
(51) Int. Cl.: E02F 3/24, E02F 5/08, E02F 5/10, E02F 9/28

(54) **Dispositif de fixation des tambours de fraisage sur un appareil destiné à creuser des tranchées dans le sol**
Vorrichtung zum Befestigen von Frästrommeln an einem Baggergerät,das für das Ausheben von Gräben im Boden bestimmt ist
Device for connecting cutting drums to an apparatus used for digging trenches in the soil

(30) Priorité: 13.01.1989 FR 8900390
(43) Date de publication de la demande: 18.07.1990
(73) Titulaire: SOLETANCHE, F-92005 Nanterre (FR)
(72) Inventeur: Detilleux, Jean-Claude, F-91440 Les Ulis (FR); Ferré, Gilbert, F-93140 Bondy (FR); Lefort, Philippe, F-91800 Brunoy (FR); Ponsada, André, F-92500 Rueil Malmaison (FR); Schreiber, Jean-Pierre, F-78124 Mareil-Sur-Mauldre (FR); Wittner, Jean-Bernard, F-92140 Clamart (FR)
(74) Mandataire: Nony, Michel

(56) Documents cités:
- EP-A- 0 249 551
- EP-A- 0 262 050
- FR-A- 1 511 232
- US-A- 3 390 473
- PATENT ABSTRACTS OF JAPAN, vol. 10 no. 6 (M-445)[2063], 11 janvier 1986, page 9 M 445; & JP-A-60 168 827 (SEKITAN ROTENBORI KIKAI GIJUTSU KENKIYUU KUMIAI) 02-09-1985

## Description

La présente invention est relative à un dispositif de fixation d'un tambour de fraisage sur un plateau solidaire en rotation du dispositif moteur d'un appareil destiné à creuser des tranchées dans le sol.

On connaît déjà, par le document FR-A-1 511 232, un dispositif servant à supporter une pelleteuse verticale à godets et à la faire tourner dans un plan vertical.

Dans ce dispositif, un châssis supporte une roue à godets qui peut tourner autour de celui-ci au moyen d'un ensemble à roulement à bille constitué d'une couronne extérieure mobile et de deux demi-couronnes intérieures fixes.

L'entraînement de la roue à godets est assuré par un moteur fixe qui entraîne un pignon en prise avec les dents d'une roue dentée. Cette roue dentée est solidarisée par des boulons à la couronne extérieure mobile du roulement, à laquelle est assujettie la roue à godets.

Des broches coniques empêchent tout mouvement relatif de la roue dentée par rapport à la couronne extérieure mobile du roulement.

Toutefois, la liaison entre la roue à godets et cette couronne est réalisée par des boulons qui sont soumis à une contrainte de cisaillement préjudiciable à leur longévité.

Par ailleurs, le document EP-A-0 249 551 décrit une roue trancheuse, notamment pour le creusage de tranchées dans le sol en vue de la pose souterraine de câbles ou de canalisations, mais ne fournit aucune description des moyens d'entraînement en rotation d'une telle roue.

En outre, la demanderesse a déjà décrit dans le document EP-A-0 262 050 un appareil qui permet de creuser dans le sol des orifices de grandes profondeurs remplis de boue bentonitique et qui comporte à sa partie inférieure deux ensembles comportant chacun une paire de demi-tambours situés de part et d'autre d'une âme support verticale à laquelle est assujetti l'ensemble moteur.

Ces appareils de fraisage sont amenés à travailler dans des sols de natures très variables, tels que des terrains alluvionnaires qui n'offrent qu'une faible résistance au fraisage ou encore des roches compactes qui sont extrêmement dures.

L'appareil de fraisage doit donc pouvoir être adapté aux différentes conditions de travail en faisant par exemple varier sa vitesse de rotation ou le couple exercé sur les fraises, mais aussi en utilisant des fraises différentes, par exemple par leur largeur, ou par la nature et le nombre de leurs outils.

Dans les appareils de fraisage connus jusqu'à ce jour, le changement des tambours de fraisage constitue une opération longue et difficile.

La présente invention est relative à un système de fixation qui permet d'effectuer ce changement d'une manière simple et rapide tout en permettant un assujettissement extrêmement fiable du tambour de fraisage sur son dispositif moteur.

La présente invention a pour objet un dispositif de fixation d'un tambour de fraisage sur le dispositif moteur d'un appareil destiné à creuser des tranchées dans le sol, caractérisé par le fait que le dispositif moteur comporte, perpendiculairement à son axe, un plateau tournant présentant à sa périphérie une surface de forme polygonale convexe, ledit tambour de fraisage étant muni d'un évidement central ayant une surface de forme polygonale concave, le contour interne de l'évidement du tambour épousant la forme de la périphérie du plateau, des organes de maintien réunissant le tambour de fraisage audit plateau, et l'entraînement en rotation du tambour de fraisage par son plateau s'effectuant par l'intermédiaire des surfaces polygonales précitées qui viennent s'engager l'une contre l'autre.

Dans un mode de réalisation préféré de l'invention, la partie du tambour de fraisage comportant l'évidement central est reliée au plateau du dispositif moteur par des boulons disposés entre les sommets des surfaces polygonales qui assurent l'entraînement du tambour de fraisage.

Dans un mode de réalisation perfectionné de l'invention, la périphérie du plateau du dispositif moteur comporte une surface tronconique convexe qui s'engage dans une surface tronconique concave de forme correspondante solidaire du tambour de fraisage pour assurer le positionnement rigoureux du tambour de fraisage par rapport au dispositif moteur.

Grâce à cette caractéristique, l'on obtient une dissociation complète des trois fonctions qu'il est nécessaire d'assurer pour la fixation du tambour de fraisage sur l'ensemble moteur.

Tout d'abord le positionnement et notamment la coaxialité du tambour de fraisage par rapport à l'axe du dispositif moteur est assuré par les deux surfaces tronconiques qui s'engagent l'une sur l'autre.

La réunion du plateau au dispositif moteur à la collerette du tambour de fraisage est ensuite assurée par des boulons dans des conditions telles qu'ils ne prennent pas sensiblement part à la transmission du couple de fraisage, par exemple par le fait qu'ils traversent un orifice dont les dimensions sont suffisamment larges.

Enfin, la transmission du couple de fraisage est assurée par la coopération des surfaces polygonales précitées.

Selon un mode de réalisation préféré de l'invention, les surfaces polygonales sont des hexagones qui présentent l'avantage de remplir efficacement la fonction de transmission du couple tout en laissant suffisamment de place pour placer entre leurs sommets les six boulons qui assujettissent le tambour de fraisage sur la plaque du dispositif moteur.

Dans une variante, on peut selon l'invention réaliser les surfaces polygonales non point avec des génératrices parallèles à l'axe du tambour, mais en leur donnant une forme de troncs de pyramides, ce qui leur permet d'assurer simultanément la fonction de positionnement et celle d'entraînement en rotation, auquel cas les surfaces tronconiques deviennent inutiles.

Dans le but de mieux faire comprendre l'invention, on va en décrire maintenant à titre d'illustration et sans aucun caractère limitatif, un mode de réalisation pris comme exemple et représenté sur le dessin.

Sur ce dessin :
- la figure 1 est une vue schématique en coupe selon I-I de la figure 2 de l'extrémité d'un dispositif moteur munie du dispositif de fixation du tambour de fraisage selon l'invention, et
- la figure 2 est une vue schématique de gauche de la figure 1.

Dans le mode de réalisation représenté sur le dessin, le dispositif moteur supporte une couronne d'extrémité 1 qui est solidaire de l'âme verticale qui supporte l'ensemble constitué par le dispositif moteur et les tambours de fraisage. Cette couronne d'extrémité 1 supporte un roulement 2 qui maintient une couronne interne 3, à laquelle un plateau 4 est fixé par des boulons 5.

La couronne 3 comporte une denture interne qui s'engage dans la denture externe d'une roue 6 laquelle comporte également un orifice central muni d'une denture interne qui s'engage dans la denture externe de l'arbre 7 du dispositif moteur.

Grâce à ce montage, le dispositif moteur entraîne en rotation le plateau 4 qui est positionné par le roulement 2, et ceci tout en assurant un certain jeu dans le positionnement de l'arbre 7 par rapport au plateau 4.

Dans une variante, l'arbre 7 peut entraîner la couronne 3 et le plateau 4 par l'intermédiaire de pignons intermédiaires ou d'un train épicycloïdal.

On retrouve sur la figure 2 le plateau 4 sur lequel le tambour de fraisage 8 est fixé, conformément à l'invention.

A cet effet, le plateau 4 présente sur sa périphérie une surface polygnale externe 9 dont les génératrices sont parallèles à l'axe du dispositif moteur. La partie 8a du tambour de fraisage 8 comport à sa périphérie interne une surface polygonale 10 de forme correspondant à celle de la surface polygonale 9, mais de dimensions très légèrement supérieures de manière à ce que le tambour de fraisage 8, 8a, puisse être facilement engagé contre le plateau 4.

On remarque sur la figure 2 dans laquelle le jeu entre la surface polygonale 9 et la surface polygonale 10, a été exagéré pour la clarté du dessin, que les sommets 9a de la surface polygonale 9 ont été sectionnés, tandis que les creux 10a de la surface polygonale 10 ont été arrondis.

On s'assure de cette manière que le couple d'entraînement est bien assuré par la majeure partie des surfaces des côtés des polygones 9 et 10 qui, dans le cas présent, sont des hexagones.

La partie 8a du tambour de fraisage 8 est assujettie au plateau 4, par des boulons 11 qui sont vissés dans des orifices taraudés du plateau 4 et qui traversent la partie 8a du tambour de fraisage 8 par des orifices dont les dimensions sont suffisantes pour faire en sorte que le couple d'entraînement soit transmis par les côtés des surfaces polygonales 9 et 10 lorsque ces côtés viennent au contact l'un de l'autre et non par le cisaillement des boulons 11.

Conformément à un mode de réalisation perfectionné de l'invention, et comme on peut le voir sur la figure 1, la périphérie du plateau 4 comporte une surface tronconique 12 dont l'axe correspond à l'axe de rotation du plateau 4, le sommet du cône de cette surface étant situé vers l'extérieur de l'appareil de fraisage.

Le tambour de fraisage 8 comporte de son côté une surface tronconique concave de forme correspondante 13 qui en venant s'appliquer contre la surface tronconique 12 permet d'assurer un positionnement exact du tambour de fraisage 8 sur le dispositif moteur.

Pour procéder au montage du tambour de fraisage 8, on engage ce dernier autour du dispositif moteur en amenant la surface tronconique concave 13 au contact de la surface tronconique convexe 12 en s'arrangeant pour que les orifices de la partie 8a du tambour soient dans une position telle qu'ils permettent le vissage des boulons 11 qui assurent le maintien provisoire du tambour 8 sur le dispositif moteur.

L'on exerce ensuite entre le plateau 4 et le tambour de fraisage 8 un couple orienté dans le sens du travail de la fraise, de manière à provoquer l'engagement des surfaces polygonales 9 et 10 l'une sur l'autre.

Après quoi, on serre définitivement les boulons 11 pour assurer la rigidité de l'ensemble.

Pour procéder au démontage d'un tambour de fraisage, il suffit de dévisser les boulons 11 pour pouvoir dégager le tambour du fait que l'angle des surfaces tronconiques 9 et 10 est supérieur à l'angle de frottement.

On voit que, grâce à l'invention, la fixation et le démontage des tambours de fraisage s'effectuent d'une manière particulièrement simple, ce qui permet, sans perte de temps, de les changer chaque fois que les caractéristiques du terrain le nécessitent.

Il est bien entendu que le mode de réalisation qui a été décrit ne présente aucun caractère limitatif et qu'il pourra recevoir toutes modifications désirables sans sortir pour cela du cadre de l'invention.

En particulier, il est clair que l'on peut, dans une version simplifiée, ne pas réaliser les surfaces tronconiques 12 et 13, auquel cas, l'appui des surfaces polygonales 9 et 10 l'une contre l'autre assure à la fois le positionnement axial et la transmission du couple, les boulons 11 ne servant qu'à réunir ces deux éléments.

Dans une autre variante, il est également possible de réaliser les surfaces polygonales 9 et 10, non point avec des génératrices parallèles à l'axe, mais avec des génératrices inclinées de manière à leur donner une forme pyramidale.

Dans ce cas, les surfaces 9 et 10 assurent à la fois le positionnement axial du tambour 8 et son entraînement en rotation.

## Revendications

1. Dispositif de fixation d'un tambour de fraisage sur le dispositif moteur d'un appareil destiné à creuser des tranchées dans le sol, caractérisé par le fait que le dispositif moteur comporte, perpendiculairement à son axe, un plateau tournant (4) présentant à sa périphérie une surface de forme polygonale convexe (9), ledit tambour de fraisage (8) étant muni d'un évidement central ayant une surface de forme polygonale concave (10), le contour interne de l'évidement (10) du tambour (8) épousant la forme de la périphérie du plateau (4), des organes de maintien (11) réunissant le tambour de fraisage (8) audit plateau (4), et l'entraînement en rotation du tambour de fraisage (8) par son plateau (4) s'effectuant par l'intermédiaire des surfaces polygonales précitées (9,10) qui viennent s'engager l'une contre l'autre.

2. Dispositif selon la revendication 1, caractérisé par le fait que la partie (8a) comportant l'évidement central (10) du tambour de fraisage (8) est reliée au plateau (4) du dispositif moteur par des boulons (11) disposés entre les sommets des surfaces polygonales (9,10) qui assurent l'entraînement du tambour du fraisage.

3. Dispositif selon l'une quelconque des revendications précédentes, caractérisé par le fait que la périphérie du plateau (4) du dispositif moteur comporte une surface tronconique convexe (12) qui s'engage sur une surface tronconique concave (13) de forme correspondante solidaire du tambour de fraisage (8).

4. Dispositif selon l'une quelconque des revendications 1 et 2, caractérisé par le fait que les surfaces polygonales (9, 10) ont la forme de troncs de pyramides.

5. Dispositif selon l'une quelconque des revendications précédentes, caractérisé par le fait que les surfaces polygonales (9,10) sont hexagonales.

## Patentansprüche

1. Vorrichtung zum Befestigen einer Frästrommel an einer Antriebseinrichtung eines zum Ausheben von Gräben im Boden bestimmten Gerätes, dadurch gekennzeichnet, daß die Antriebseinrichtung senkrecht zu ihrer Achse einen Drehteller (4) trägt, dessen Rand eine polygonale konvexe Fläche (9) aufweist, wobei die Frästrommel (8) eine zentrische Ausnehmung mit einer polygonalen konkaven Fläche (10) und einer an dem Umriß des Tellers (10) angepaßten Kontur aufweist, wobei die Frästrommel (4) durch Halteelemente (11) mit dem Teller (4) verbunden ist und durch gegenseitigen Eingriff der genannten polygonalen Flächen (9, 10) von ihrem Teller (4) mitgedreht wird.

2. Vorrichtung nach Anspruch 1, dadurch gekennzeichnet, daß der die zentrische Ausnehmung (10) aufweisende Teil (8a) der Frästrommel (8) an dem Teller (4) der Antriebseinrichtung durch Bolzen (11) befestigt ist, die zwischen den die Mitnahme der Frästrommel gewährleistenden Spitzen der polygonalen Flächen (9, 10) angeordnet sind.

3. Vorrichtung nach einem der vorhergehenden Ansprüche, dadurch gekennzeichnet, daß der Rand des Tellers (4) der Antriebseinrichtung eine kegelstumpfförmige konvexe Fläche (12) aufweist, die in eine bezüglich der Frästrommel (8) feste, entsprechend gestaltete kegelstumpfförmige konkave Fläche (13) eingreift.

4. Vorrichtung nach Anspruch 1 oder 2, dadurch gekennzeichnet, daß die polygonalen Flächen (9, 10) pyramidenstumpfförmig sind.

5. Vorrichtung nach einem der vorhergehenden Ansprüche, dadurch gekennzeichnet, daß die polygonalen Flächen (9, 10) sechseckig sind.

## Claims

1. Device for fixing a milling drum onto the drive device of an apparatus intended for digging trenches in the ground, characterised by the fact that the drive device includes, perpendicularly to its axis, a turntable (4) having, at its periphery, a surface of convex polygonal shape (9), the said milling drum (8) being provided with a central recess having a surface of concave polygonal shape (10), the internal outline of the recess (10) of the drum (8) matching the shape of the periphery of the turntable (4), holding members (11) joining the milling drum (8) to the said turntable (4), and the rotational drive of the milling drum (8) by its turntable (4) taking place by means of the aforementioned polygonal surfaces (9, 10) which engage against one another.

2. Device according to Claim 1, characterised by the fact that the part (8a) including the central recess (10) of the milling drum (8) is connected to the turntable (4) of the drive device by bolts (11) located between the apices of the polygonal surfaces (9, 10) which provide the drive of the milling drum.

3. Device according to either one of the preceding claims, characterised by the fact that the periphery of the turntable (4) of the drive device includes a convex frustoconical surface (12) which engages on a concave frustoconical surface (13) of corresponding shape secured to the milling drum (8).

4. Device according to any one of Claims 1 and 2, characterised by the fact that the polygonal surfaces (9, 10) have the shape of truncated pyramids.

5. Device according to any one of the preceding claims, characterised by the fact that the polygonal surfaces (9, 10) are hexagonal.
